# EUROPÄISCHE PATENTSCHRIFT

(11) **EP 0 062 690 B1**
(45) Veröffentlichungstag und Bekanntmachung des Hinweises auf die Patenterteilung: **24.07.1985**
(21) Anmeldenummer: 81102889.3
(22) Anmeldetag: 15.04.1981
(51) Int. Cl.: E04H 17/10, E04H 17/12

(54) **Drahthaltevorrichtung für Zäune**
Wire fixing for fences
Fixation de fils pour clôtures

(43) Veröffentlichungstag der Anmeldung: 20.10.1982
(73) Patentinhaber: Johannsen, Eggert, D-2242 Büsum (DE)
(72) Erfinder: Johannsen, Eggert, D-2242 Büsum (DE)
(74) Vertreter: Hassler, Werner, Dr.

## Beschreibung

Die Erfindung betrifft eine Drahthaltevorrichtung für Zäune mit den im Oberbegriff des Patentanspruchs aufgeführten Merkmalen.

Aus der DE-U 7 239 951 ist ein Drahthalter der genannten Art bekannt. Der Spreizstift besitzt kopfseitig eine konische Verbreiterung. Die Verbreiterung des Spreizstiftes nach dem Stand der Technik soll gemäss den Figuren 3 und 4 eine Klemmwirkung auf den Spanndraht ausüben. Durch diese Verbreiterung wir der Durchgang des Drahthalters aufgeweitet. Diese Verbreiterung trägt somit zur Belastung des Drahthalters bei und kann im ungünstigen Fall den Drahthalter auseinanderreissen.

Es hat sich gezeigt, dass im Gebrauch des Drahthalters auf die Wandung erhebliche Kräfte einwirken, insbesondere Momente von seiten des Drahtes, die zu einem Wegbrechen der Ekken und Kanten der Wandung führen können. Hier setzt die Erfindung ein. Die Aufgabe der Erfindung liegt in der Abstützung der Wandung des Drahthalters, um dadurch ein Abbrechen oder ein Ausbrechen der Wandung auszuschliessen.

Diese Aufgabe wird durch im Anspruch 1 angegebene kennzeichnende Merkmale gelöst.

Durch diese Ausbildung des Spreizstiftes mit einem Kopf erreicht man eine grossflächige Abstützung der Aussenseite des Drahthalters und der betreffenden Wandung des Einsteckschlitzes. Dadurch ist die Gefahr vermieden, dass diese Wandung ausbrechen kann, etwa bei stossartigen Belastungen, bei grossen Temperaturunterschieden und dergleichen.

Durch die konkave Ausbildung der Kopfunterseite ist gewährleistet, dass gerade der Rand des Kopfes des Spreizstiftes an der Wandung des Einsteckschlitzes anliegt.

Eine Ausführungsform der Erfindung wird unter Bezugnahme auf die anliegende Zeichnung erläutert, in der darstellen:
Fig. 1 eine Seitenansicht des Drahthalters,
Fig. 2 eine teilweise geschnittene Ansicht des Spreizstiftes,
Fig. 3 eine Draufsicht auf den Drahthalter in montiertem Zustand und
Fig. 4 eine Stirnansicht des Drahthalters.

Der Drahthalter 1 umfasst einen etwa rechtekkigen Körper 2 und einen Spreizzapfen 3. Eine konkave Seitenfläche 4 ist zur Anlage an einem Pfosten 5 bestimmt. Ein Durchgang 6 reicht durch den Spreizzapfen 3 und den gesamten Körper 2. Ausserdem weist der Spreizzapfen 3 einen Längsschlitz 7 auf.

Ein Spreizstift 8 kann in den Durchgang 6 eingesetzt und eingetrieben werden. In Fig. 1 ist der Spreizstift 8' strichpunktiert eingetragen. Beim Eintreiben des Spreizstiftes wird der Spreizzapfen 3 dübelartig aufgespreizt und sichert im Einbauzustand gemäss Fig. 3 einen sicheren Halt des Drahthalters 1 an dem Pfosten 5. Der Spreizstift 8 hat einen breiten Kopf 9, dessen dem Schaft zugewandte Kopfunterseite 10 konkav ausgebildet ist.

In den Körper 2 ist ein Einsteckschlitz 11 eingeformt, der, bezogen auf den Einbauzustand des Drahthalters nach Fig. 1, von der Oberseite ausgeht und den Durchgang 6 durchschneidet. Der Einsteckschlitz 11 erstreckt sich etwa um die Dikke des zu haltenden Drahtes 12 über den Durchgang hinaus. Der Einsteckschlitz 11 wird von Wandungen 13 und 14 des Körpers begrenzt. An der Stirnseite des Einsteckschlitzes 11 befindet sich eine widerhakenartige Sperrzunge 15.

Der Draht 12 findet gemäss Fig. 1 im Fussteil des Einsteckschlitzes Aufnahme, also unterhalb des Durchgangs 6. Sobald der Draht 12 gemäss Fig. 1 in den Einsteckschlitz 11 eingesteckt ist, kann der Spreizstift 8 in den Einsteckschlitz 6 eingeschoben oder leicht eingedrückt werden. Dadurch wird von dem in Fig. 1 in strichpunktierten Linien eingezeichneten Spreizstift 8' innerhalb des Fussteils des Einsteckschlitzes 11 ein allseitig umrandeter Durchgang gebildet, der den Draht 12 umschliesst. Also wird bereits in diesem Stadium der Montage der Draht 12 im Fussteil des Einsteckschlitzes 11 gehalten, so dass sich der Drahthalter 1 nicht mehr von dem Draht 12 lösen kann. Bei der weiteren Montage wird der Spreizzapfen 3 in ein Loch 16 des Pfostens 5 eingesteckt. Der Spreizstift 8 wird in den Durchgang 6 eingetrieben, so dass dadurch der Spreizzapfen 3 aufgespreizt und der Drahthalter 1 an dem Pfosten 5 festgelegt wird. Da der Schaft des Spreizstiftes 8 gerade ist, kann der Spreizstift 8 in üblicher Weise in den Durchgang 6 eingetrieben werden, ohne dass besondere Massnahmen zur Ausrichtung erforderlich sind.

Der Stirnrand der Kopfunterseite 10 des Spreizstiftes 8 legt sich grossflächig an die Aussenseite der Wandung 14 des Einsteckschlitzes 11 an. Der Durchmesser des Kopfes 9 entspricht etwa der Querabmessung der Wandung 14 bzw. des Körpers 2, wie man insbesondere aus Fig. 4 erkennt. Dadurch ist die Wandung 14 des Einsteckschlitzes 11 grossflächig abgestützt, so dass eine Sicherung gegen ein Ausbrechen bei stossartigen Belastungen oder bei grossen Temperaturänderungen gewährleistet ist.

## Patentansprüche

Drahthaltevorrichtung für Zäune, bestehend aus einem Drahthalter (1), an dessen Körper (2) ein zum Eingriff in ein Loch (16) eines Pfostens (5) dienender Spreizzapfen (3) sitzt, der von einem Durchgang (6) durchsetzt ist, und in dessen Körper (2) ein Einsteckschlitz (11) in einer Ebene senkrecht zur Achse des Durchganges (6) angeordnet ist, der von der Oberseite des Körpers (2) ausgehend etwa um die Dicke des zu haltenden Drahtes (12) über den Durchgang (6) hinausreicht, wobei ein Spreizstift (8) mit einer endseitigen Verbreiterung zum Eintreiben in den Durchgang (6) vorgesehen ist, dadurch gekennzeichnet, dass die Verbreiterung als Kopf (9) ausgebildet ist, dessen Durchmesser der Querabmessung des Körpers (2) entspricht und dessen an dem Körper (2) des Drahthalters (1) anliegende Kopfunterseite (10) konkav ausgebildet ist.

## Claims

Wire fixing for fences comprising a wire fixing means (1) carrying an expandible plug (3) which is adapted to engage a hole (16) a post (5) and is traversed by a passage (6), in the body (2) of said wire fixing means a slot (11) is aligned within a plane rectangular to the axis of said passage (6), said slot (11) begins in the upper surface of the body (2), and exceeds the passage (6) by a distance corresponding to the thickness of the wire (12) to be fixed, whereby a spreader pin (8) having an enlargement at one end is adapted for driving the passage, characterized in that the enlargement is formed as a head (9) the diameter of which corresponds to the cross dimension of said body (2) ad the lower surface (10) of the head facing the body (2) of the wire fixing means (1) is shaped concave.

## Revendications

Fixation de fils pour clôtures, comprenant un élément de maintien de fil (1), sur le corps (2) duquel se trouve un tenon expansible (3) qui sert à entrer en prise dans un trou (16) d'un piquet (5) et qui est traversé par un passage (6), et dans le corps (2) duquel une fente d'enfoncement (11) est agencée dans un plan perpendiculaire à l'axe du passage (6) et, en partant de la face supérieure du corps (2), passe au-delà du passage (6) approximativement de l'épaisseur du fil à maintenir (12), une goupille d'expansion (8) présentant un élargissement du côté extrémité étant prévue pour être enfoncée dans le passage (6), caractérisée en ce que l'élargissement est réalisé sous la forme d'une tête (9) dont le diamètre correspond à la dimension transversale du corps (2) et dont la face inférieure (10), qui est en appui sur le corps (2) de l'élément de maintien de fil (1), est réalisée sous une forme concave.
